# EUROPÄISCHE PATENTANMELDUNG

(11) **EP 1 560 465 A2**
(43) Veröffentlichungstag der Anmeldung: **03.08.2005**
(21) Anmeldenummer: 04029472.0
(22) Anmeldetag: 13.12.2004
(51) Int. Cl.: H05B 33/04, H05B 33/20

(54) **Herstellungsverfahren für eine Elektrolumineszenz-Lampe**

(30) Priorität: 28.01.2004 DE 102004004311
(71) Anmelder: FER Fahrzeugelektrik GmbH, 99819 Eisenach (DE)
(72) Erfinder: Gotthardt, Frank, Dr., 37077 Göttingen (DE)
(74) Vertreter: Strasser, Wolfgang

(57) **Zusammenfassung**

Zu Vereinfachung eines Verfahrens zur Herstellung einer Elektrolumineszenz-Flachkondensatoranordnung ist vorgesehen, dass zwischen zwei jeweils eine elektrisch leitende Schicht (2, 9) tragende, feuchtigkeitsundurchlässige Substrate (1, 8) ein mit Elektrolumineszenz-Pigmenten (6) versetztes, transparentes Dielektrikum (4) eingebracht und die so gebildete Schichtanordnung feuchtigkeitsdicht gekapselt wird, wobei wenigstens eines der beiden Substrate (1, 8) und die von ihm getragene elektrisch leitende Schicht (2, 9) transparent sind.

## Beschreibung

Die Erfindung betrifft ein Verfahren zur Herstellung einer Elektrolumineszenz-Flachkondensatoranordnung gemäß dem Oberbegriff von Anspruch 1 sowie eine nach einem solchen Verfahren hergestellte Elektrolumineszenz-Lampe bzw. Leuchten, in denen eine solche Lampe verwendet wird.

Gemäß dem Stand der Technik werden Elektrolumineszenz-Flachkondensatoranordnungen im allgemeinen so hergestellt, dass auf die Flachseite eines steifen oder flexiblen Trägers eine Folge von einander überdeckenden Schichten aufgebracht wird, bei denen es sich im allgemeinen um eine Basiselektrode, eine Isolationsschicht, eine Pigmentschicht, eine Deckelektrode und eine die Gesamtanordnung gegen Feuchtigkeit schützende Abdeckschicht handelt, die dann, wenn der Träger als solcher nicht feuchtigkeitsundurchlässig ist, auch die andere Flachseite des Trägers sowie die Seitenkanten der gesamten Anordnung überdecken muß.

Damit das im Inneren der Flachkondensatoranordnung erzeugte Licht austreten kann, muß wenigstens eine der beiden Elektroden von einer elektrisch leitfähigen, transparenten Schicht gebildet werden. Bei einer Anordnung, die von ihren beiden Hauptflächen ausgehendes Licht abgeben soll, werden beide Elektroden transparent ausgebildet.

Selbst dann, wenn man als Träger ein im Handel erhältliches, bereits von seinem Hersteller mit einer elektrisch leitenden Schicht versehenes Basismaterial, beispielsweise eine einseitig mit Kupfer oder einem ITO-(Indium-Zinnoxid-)Überzug beschichtete Kunststofffolie verwendet, so muß doch eine ganze Reihe von weiteren Verfahrensschritten folgen, um zu der angestrebten Elektrolumineszenz-Flachkondensatoranordnung zu gelangen. Hierzu gehören die Beschichtung des Basismaterials mit einer Isolationsschicht, auf die im nächsten Schritt die Pigmentschicht aufgebracht wird, worauf die Beschichtung mit der im allgemeinen transparenten Deckelektrode erfolgt, die insbesondere dann, wenn die fertiggestellte Elektrolumineszenz-Flachkondensatoranordnung flexibel und/ oder prägbar sein soll, von einem entsprechenden handelsüblichen Lack gebildet wird.

Zwar können alle diese Beschichtungsschritte mit Hilfe von geeigneten Sprühoder Druckverfahren durchgeführt werden, doch ist ihnen gemeinsam, dass die zunächst in flüssiger Form aufgebrachte Substanz trocknen oder aushärten muß, bevor der nächste Beschichtungsschritt erfolgen kann, was zu einer Verlängerung der Produktionsdauer führt. Darüber hinaus muß das für die Aufbringung einer Schicht verwendete Lösemittel mit der darunterliegenden, im allgemeinen sehr dünnen Schicht kompatibel sein und darf diese nicht so weit anlösen, dass in ihr Fehlstellen entstehen.

Somit sind diese aus dem Stand der Technik bekannten Verfahren aufgrund der Vielzahl und der zeitlichen Dauer der einzelnen Herstellungsschritte vergleichsweise kostenaufwendig und zeitraubend.

Demgegenüber liegt der Erfindung die Aufgabe zugrunde, ein Herstellungsverfahren der eingangs genannten Art so weiter zu bilden, dass es mit einer deutlich verringerten Anzahl von Herstellungsschritten und wesentlich schneller durchgeführt werden kann, also insbesondere für eine Massenproduktion von Elektrolumineszenz-Leuchten geeignet ist.

Zur Lösung dieser Aufgabe sieht die Erfindung die im Anspruch 1 niedergelegten Merkmale vor.

Gemäß der Erfindung wird zur Herstellung einer Elektrolumineszenz-Flachkondensatoranordnung von zwei Substraten, insbesondere Folien ausgegangen, von denen jedes zumindest einseitig mit einer elektrisch leitenden Schicht bedeckt ist. Zwischen diese beiden Substrate wird nur noch eine einzige weitere Schicht, nämlich ein mit den Elektrolumineszenz-Pigmenten versetztes Dielektrikum eingebracht, das mit den beiden Substraten, die ihm ihre elektrisch leitende Beschichtung zuwenden, zu einer sandwichartigen Einheit zusammen gefügt wird. Verwendet man mit einer elektrisch leitenden Schicht versehene, im Handel erhältliche Substrate und eine mit Pigmenten versetzte, zwischen zwei abziehbare Schutzfolien eingebettete Dielektrikumsschicht, so reduziert sich das erfindungsgemäße Verfahren im wesentlichen wird darauf, dass in einem mit "Endlosmaterial" arbeitenden Laminiervorgang die eine Schutzfolie kontinuierlich von der Dielektrikumsschicht abgezogen, diese mit ihrer dadurch frei gewordenen Seite auf die elektrisch leitende Schicht des einen der beiden Substrate aufgebracht, die zweite Schutzfolie abgezogen und das zweite der beiden Substrate mit seiner elektrisch leitenden Schicht gegen die nunmehr frei gewordene Oberseite der Dielektrikumsschicht angedrückt wird.

Werden als Substrate flexible Kunststofffolen verwendet, so läßt sich dies in der Weise bewerkstelligen, dass die drei genannten Komponenten, nämlich die beiden jeweils mit einer elektrisch leitenden Schicht bedeckten Folien und die mit ihren beiden Schutzfolien abgedeckte Dielektrikumsschicht jeweils von einer "Endlosrolle" abgezogen und durch eine entsprechende Walzen- beziehungsweise Rollenanordnung geführt werden in der dann die Ablösung der Schutzfolien und das Zusammenlaminieren der drei Komponenten erfolgt.

Da bei diesem Vorgang allenfalls eine der Komponenten, nämlich das Dielektrikum einen gewissen Feuchtigkeits- beziehungsweise Lösemittelanteil enthält, der abdampfen beziehungsweise aus dem fertigen Produkt heraus diffundieren muß, entstehen keine Wartezeiten bevor nach Durchführung eines Verfahrensschrittes der nächste erfolgen kann.

Vorzugsweise handelt es sich bei dem Dielektrikum um einen transparenten Kleber, in den die Pigmente eingebettet sind und der in der Lage ist, die beiden Substrate dadurch miteinander zu verbinden, dass er eine feste Klebeverbindung mit den sie bedeckenden elektrisch leitenden Schichten eingeht. Diese Klebstoffschicht erfüllt also eine dreifache Funktion, da sie a) vor der Zusammenführung mit den beiden Substrate als Träger für die Pigmente und im zusammen gebauten Zustand b) einerseits als Dielektrikum und c) andererseits als Verfügeschicht dient, welche die Anordnung zusammen hält und für eine feuchtigkeitsdichte Versiegelung sorgt.

Das Klebesystem, d. h. die Art und die Schichtdicke des Klebes sind dabei so abzustimmen, dass die Pigmente vollständig in der Klebermatrix eingebettet sind, um eine ausreichende Isolation zwischen den beiden Elektroden und die Haftfestigkeit der beiden zusammenlaminierten Substraten zu gewährleisten. Weiterhin ist das Klebersystem so auszuwählen, dass die energetischen Verluste durch den elektrischen Verschiebestrom beim Anlegen eines Wechselspannungsfeldes möglichst gering bleiben und das elektrische Feld möglichst wenig geschwächt wird, um eine optimale Lichtausbeute zu erzielen.

Aber auch dann, wenn keine handelsüblichen, mit elektrisch leitenden Schichten bedeckten Substrate verwendet werden, sondern diese Substrate im Rahmen des erfindungsgemäßen Verfahrens in einem ersten Schritt hergestellt werden, ergibt sich gegenüber dem Stand der Technik eine erhebliche Vereinfachung, da die Beschichtung der Substrate mit einem elektrisch leitfähigen Material ebenfalls in einem Endlosverfahren erfolgen kann, in dem das elektrisch leitende Material auf eine entsprechende lange Substratbahn aufgedruckt, aufgesprüht oder aufgesputtert wird. Besonders vorteilhaft gestaltet sich dieser Verfahrensschritt, wenn ein und dasselbe Substratmaterial für die beiden Substrate der Elektrolumineszenz-Flachkondensatoranordnung verwendet wird. Es kann dann eine einzige große Materialbahn hergestellt werden, welche ihn zwei Teilbahnen zerschnitten wird, um dann in dem oben geschilderten Endlos-Laminierverfahren die Elektrolumineszenz-Schichtstruktur herzustellen. In diesem Fall sind dann zwar beide Substrate und beide elektrisch leitenden Schichten transparent, so dass im Prinzip eine Elektrolumineszenz-Lampe entsteht, die von ihren beiden Hauptflächen Licht abstrahlt. Ist demgegenüber nur eine einseitige Abstrahlung gewünscht, so kann eine der beiden Hauptflächen mit einer Schicht aus einem reflektierenden Material abgedeckt werden, so dass das Licht, das durch diese Hauptfläche auszutreten sucht, zurückgeworfen und durch die gegenüberliegende Hauptfläche abgegeben wird. Auch kann mit dieser weiteren Abdeckschicht das farbliche Erscheinungsbild der Elektrolumineszenz-Lampe beeinflußt werden.

Diese und andere vorteilhaften Weiterbildungen und Ausgestaltungen des erfindungsgemäßen Verfahrens sind in den Unteransprüchen niedergelegt.

Die Erfindung wird im folgenden anhand eines Ausführungsbeispieles unter Bezugnahme auf die Zeichnung beschrieben; in dieser zeigt die einzige Figur einen stark schematisierten Querschnitt durch die noch nicht miteinander verbundenen Komponenten einer durch das erfindungsgemäße Verfahren herstellbaren Elektrolumineszenz-Flachkondensator-Anordnung.

Wenn in der folgenden Beschreibung Ausdrücke wie "unten", "oben" und dergleichen verwendet werden, so bezieht sich dies nur auf die Zeichnungsfigur und nicht auf eine feste räumliche Anordnung der einzelnen Komponenten bei der Durchführung des erfindungsgemäßen Verfahrens. Weiterhin sind die einzelnen Schichtdicken der Deutlichkeit halber stark vergrößert und auch nicht proportional zueinander dargestellt.

In der Figur ist eine erstes feuchtigkeitsdichtes Substrate 1 dargestellt, das auf seiner Oberseite eine elektrisch leitende Schicht 2 trägt.

Oberhalb des ersten Substrats 1 befindet sich ein zweites, feuchtigkeitsdichtes Substrat 8, das auf seiner Unterseite eine elektrisch leitende Schicht 9 aufweist.

Zwischen den beiden Substraten 1 und 8 ist eine Dielektrikumsschicht 4 wiedergegeben, in welche Elektrolumineszenz-Pigmente 6 eingebettet sind.

Dieses Dielektrikum kann, wie dargestellt, aus einer einzigen Schicht bestehen, in der die Pigmente 6 mehr oder weniger gleichmäßig verteilt sind.

Alternativ hierzu ist es aber auch möglich, das Dielektrikum mehrschichtig, insbesondere aus drei Schichten so aufzubauen, dass eine obere und eine untere Randschicht keine oder deutlich weniger Pigmente 6 enthält, die dann vollständig oder im wesentlichen nur in einer zwischen diesen beiden Randschichten angeordneten Zentralschicht vorgesehen sind. Dies kann zur Verbesserung der Durchschlagsfestigkeit und/oder, wenn das Dielektrikum als die beiden Substrate 1, 8 miteinander verbindender Kleber ausgebildet ist, zur Erhöhung der Haft- bzw. Klebekräfte vorteilhaft sein.

Im fertig zusammengebauten Zustand liegen die elektrisch leitenden Schichten 2 bzw. 9 direkt an der Dielektrikumsschicht 4 so an, dass ein kompakter Schichtaufbau in Form eines Flachkondensators entsteht, bei dem die beiden elektrisch leitenden Schichten 2 und 9 die Elektroden bilden. Legt man an diese Elektroden eine Wechselspannung in der Größenordnung von etwa 100 bis 150 V an, so geben die dotierten Elektrolumineszenz-Pigmente 6 ein Licht ab, das je nach Beschaffenheit der Substrate 1 bzw. 8 und der auf sie aufgebrachten elektrisch leitenden Schichten 2 und 9 entweder nach oben, nach unten oder sowohl nach oben als auch nach unten abgestrahlt wird.

Für eine Abstrahlung nur in einer Richtung, beispielsweise nach oben, kann das untere Substrat 1 und/ oder die auf es aufgebrachte elektrisch leitende Schicht 2 aus einem nicht transparenten Material bestehen. Insbesondere kann die elektrisch leitende Schicht 2 eine Kupferschicht sein. Sowohl das obere Substrat 8 als auch die auf seine Unterseite aufgebrachte, elektrisch leitfähige Schicht 9 muß dann für das von den Pigmenten 6 abgegebene Licht transparent sein.

Soll eine Elektrolumineszenz-Leuchtanordnung geschaffen werden, die ihr Licht nach beiden Seiten, d.h. in der Figur 1 sowohl nach oben als auch nach unten abstrahlt, so bestehen beide Substrate 1 und 8, sowie die auf ihnen aufgebrachten elektrisch leitenden Schichten 2 und 9 jeweils aus einem transparenten, vorzugsweise dem gleichen Material.

Aber auch dann, wenn nur eine einseitige Lichtabstrahlung gewünscht ist, ist es vorzuziehen, die beiden Substrate 1 und 8 und die auf ihnen befindlichen elektrisch leitenden Schichten 2, 9 aus den gleichen transparenten Materialien herzustellen. Eine der Flachseiten der EL-Leuchtanordnung wird dann mit einer in der Figur 1 nicht dargestellten lichtundurchlässigen Schicht abgedeckt, die vorteilhafterweise als Reflektor ausgebildet sein kann, um das auf sie auftreffende Licht durch die Elektrolumineszenz-Leuchtanordnung hindurch so zu reflektieren, dass es auf der gegenüberliegenden Seite austritt, um eine erhöhte Lichtausbeute zu erzielen.

Ein besonderer Vorteil dieser Vorgehensweise liegt darin, dass die beiden Substrate 1, 8 mit ihren elektrisch leitenden Beschichtungen 2, 9 gemeinsam als einheitliche Materialbahn hergestellt werden können, die dann in die beiden Teilfolien zerschnitten wird.

Das Dielektrikum 4 mit den in ihm homogen verteilten Elektrolumineszenz-Pigmenten 6 kann auf unterschiedliche Weise zwischen die aufeinander zu weisenden elektrisch leitenden Schichten 2 und 9 der beiden Substrate 1 und 8 eingebracht werden.

Bevorzugt wird hier ein Transferverfahren, bei dem das Dielektrikum 4 mit den eingebetteten Pigmenten 6 in einem vorausgehenden Verfahrensschritt als gleichförmig dicke Schicht hergestellt wird, die sandwichartig zwischen zwei Abdeck-Folien, die beispielsweise aus Wachspapier bestehen, eingeschlossen ist.

Zur Herstellung der Elektrolumineszenz-Leuchtanordnung wird dann eine dieser Wachspapier-Folien abgezogen und das Dielektrikum 4 mit seiner freigelegten Oberfläche beispielsweise gegen die elektrisch leitende Schicht 2 des unteren Substrats 1 angedrückt. Gleichzeitig oder kurz danach kann auch die zweite Wachspapier-Folie abgezogen und das Substrat 8 mit seiner elektrisch leitenden Schicht 9 von oben her gegen das Dielektrikum 4 angepreßt werden.

Alternativ hierzu ist es auch möglich, das Dielektrikum 4 mit den eingebetteten Pigmenten 6 durch irgendein anderes Beschichtungsverfahren, beispielsweise durch Offset-, Rollen-, Sieb- oder ein anderes Druckverfahren auf die mit der elektrisch leitenden Schicht bedeckte Seite des einen der beiden Substrate aufzubringen, um dann das andere Substrat darüberzulaminieren.

Es ist besonders vorteilhaft, wenn das Dielektrikum 4 gleichzeitig zur flächigen Verbindung der beiden Substrate dient.

Zu diesem Zweck kann als Dielektrikum 4 ein Kleber verwendet werden, der unmittelbar an den beiden elektrisch leitenden Schichten 2 und 9 haftet, nachdem er mit ihnen z.B. durch einen Laminier- oder Walzvorgang fest verbunden worden ist, dem die zunächst aus den beiden Substraten 1 und 8 und der dazwischen eingebrachten Kleberschicht 4 gebildete Sandwichanordnung unterworfen wird. Vorzugsweise kommt dabei ein Kleber zum Einsatz, der nach seiner Verfestigung eine feuchtigkeitsundurchlässige Schicht bildet und so die in ihm verteilten, empfindlichen Pigmente 6 schützt.

Statt einer Kleberschicht kann auch ein anderes transparentes Dielektrikum 4, beispielsweise ein Polymer verwendet werden, in das die Pigmente 6 eingebettet sind und das, nachdem es zwischen die beiden Substrate 1 und 8 bzw. die elektrisch leitenden Schichten 2 und 9 eingebracht worden ist, durch Infrarot- oder Ultraviolett-Bestrahlung zum Aushärten gebracht wird und so die Substrate 1 und 8 fest miteinander verbindet und gleichzeitig für eine feuchtigkeitsdichte Kapselung sorgt. Alternativ kann als die Pigmente aufnehmende und die beiden Substrate miteinander verbindende, für Feuchtigkeit undurchlässige Kleberschicht auch ein polymeres 2-Komponenten-System verwendet werden, das aus einem Binder und einem Härter zusammengemischt wird, die ohne Bestrahlung so miteinander reagieren, dass durchaus eine gewisse Flexibilität erhalten bleiben kann.

Das Dielektrikum 4, in welches die Pigmente 6 eingebettet sind, muß nicht notwendigerweise die beiden Substrate 1 und 8 mit ihren elektrisch leitenden Schichten 2 und 9 fest miteinander verbinden. Es genügt, wenn es unverschiebbar zwischen den beiden Substraten 1, 8 angeordnet ist. Diese werden dann an ihren Rändern feuchtigkeitsdicht miteinander verbunden, beispielsweise verschweißt, um die feuchtigkeitsempfindlichen Pigmente 6 gegen das Eindringen von Wasserdampf zu schützen.

Auf der Außenseite des Substrats 1 und/oder 8, durch die hindurch das von den Pigmenten 6 abgegebene Licht austreten soll, können optische Elemente angeordnet werden, die für eine spezielle Lichtverteilung beispielsweise derart sorgen, dass sie den Abstrahlwinkel verringern und zu einer erhöhten Lichtstärke in dem verbleibenden Emissionswinkel führen. Diese optisch wirksamen Elemente können entweder unmittelbar auf die Außenfläche des betreffenden Substrats 1, 8 aufgebracht, beispielsweise ebenfalls mit Hilfe eines transparenten Klebers befestigt oder im Rahmen einer Leuchte als gesonderte Elemente vorgesetzt und gehalten werden.

Sowohl die elektrisch leitenden Schichten 2 und 9 als auch das Dielektrikum 4 mit den eingebetteten Pigmenten 6 können auf das jeweilige Substrat 1 bzw. 8 bzw. zwischen diese Substrate ganzflächig auf- bzw. eingebracht werden.

Alternativ hierzu ist es aber auch möglich, eine oder beide elektrisch leitenden Schichten und/oder das Dielektrikum 4 nur auf ausgewählte Flächenbereiche der Substrate 1, 8 aufzubringen, wenn z.B. leuchtende Zeichen dargestellt werden sollen. In diesem Fall erfolgt der Auftrag vorzugsweise mit Hilfe eines Druckverfahrens (Siebdruck, Offsetdruck, Rollendruck), bevor die Substrate 1 und 9 miteinander verbunden werden.

Ein erfindungsgemäß besonders bevorzugtes Verfahren läuft in der Weise ab, dass zunächst auf eine von einer transparenten, feutigkeitsdichten Kunststofffolie gebildete Ausgangsmaterialbahn einseitig eine transparente, elektrisch leitende Schicht entweder durch ein Druck- oder Sprühverfahren oder durch Sputtern aufgebracht wird, die beispielsweise aus einem transparenten, elektrisch leitfähigen Lack oder einer ITO-Schicht besteht.

Diese Ausgangsmaterialbahn, die "endlos" hergestellt werden kann, wird dann in zwei Teil-Folienbahnen zerschnitten, die die Substrate 1, 8 bilden, wobei die eine so gewendet und positioniert wird, dass ihre elektrisch leitende Schicht der elektrisch leitenden Schicht der anderen Teil-Folienbahn genau gegenüberliegt. Zwischen diese beiden Bahnen wird dann, beispielsweise durch das bereits erwähnte Transferverfahren die gesondert vorbereitete Dielektrikumsschicht mit den in ihr homogen verteilten Elektrolumineszenz-Pigmenten eingebracht und die gesamte Schichtanordnung zu einem Verbund zusammenlaminiert, wobei vorzugsweise das Dielektrikum auch gleichzeitig für eine feuchtigkeitsdichte Kapselung sorgt.

Aus der so entstehenden Endlosbahn können dann nach Bedarf einzelne Elektrolumineszenz-Lampenelemente ausgeschnitten und beispielsweise mit Hilfe herkömmlicher Crimp-Elemente kontaktiert werden, die sich durch die Folien auf die Leiterbahnen durchdrücken lassen. Alternativ können auf der oberen und unteren Folie Ausstanzungen vorgenommen werden, durch die hindurch die elektrisch leitenden Schichten kontaktiert werden.

Durch den Pigmentanteil in der Dielektrikumsschicht läßt sich die Transparenz der EL-Lampe variieren, da die Elektrolumineszenz-Pigmente als solche nicht transparent sind.

An Stelle von Kunststofffolien können als Substrate andere, insbesondere steife oder wenig flexible Materialien verwendet werden. Auch ist eine Kombination in der Weise möglich, dass eines der Substrate von einem steifen oder wenig flexiblen Material und das andere von einer flexiblen und damit einfacher zu verarbeitenden Kunststofffolie gebildet wird.

## Patentansprüche

1. Verfahren zur Herstellung einer Elektrolumineszenz-Flachkondensatoranordnung, **dadurch gekennzeichnet, dass** zwischen zwei jeweils eine elektrisch leitende Schicht (2, 9) tragende, feuchtigkeitsundurchlässige Substrate (1, 8) ein mit Elektrolumineszenz-Pigmenten (6) versetztes, transparentes Dielektrikum (4) eingebracht und die so gebildete Schichtanordnung feuchtigkeitsdicht gekapselt wird, wobei wenigstens eines der beiden Substrate (1, 8) und die von ihm getragene elektrisch leitende Schicht (2, 9) transparent sind.

2. Verfahren nach Anspruch 1, **dadurch gekennzeichnet, dass** das transparente Dielektrikum (4) auch dazu dient, die beiden Substrate (1, 8) feuchtigkeitsdicht mit einander zu verbinden.

3. Verfahren nach Anspruch 1 oder 2, **dadurch gekennzeichnet, dass** das transparente Dielektrikum zunächst auf die die elektrisch leitende Schicht (2, 9) tragende Seite des einen Substrats (1, 8) aufgebracht und das zweite Substrat (1, 8) auf die derart gewonnene Schichtanordnung so auflaminiert wird, dass seine elektrisch leitende Schicht (2, 9) dem transparenten Dielektrikum (4) zugewandt ist.

4. Verfahren nach einem der Ansprüche 1 bis 3, **dadurch gekennzeichnet, dass** das Dielektrikum (4) mit Hilfe eines Transfer-Verfahrens vollflächig aufgebracht wird.

5. Verfahren nach einem der Ansprüche 1 bis 3, **dadurch gekennzeichnet, dass** das Dielektrikum (4) mit Hilfe eines Beschichtungsverfahrens vollflächig aufgebracht wird.

6. Verfahren nach einem der Ansprüche 1 bis 3, **dadurch gekennzeichnet, dass** das Dielektrikum (4) mit Hilfe eines Druckverfahrens nur auf ausgewählte Flächenbereiche aufgebracht wird und die feuchtigkeitsdichte Kapselung durch eine Verschweißung der Substratränder erfolgt.

7. Verfahren nach einem der vorhergehenden Ansprüche, **dadurch gekennzeichnet, dass** das mit Elektrolumineszenz-Pigmenten (6) versetzte, transparente Dielektrikum (4) ein unmittelbar an den ihm zugewandten, jeweils die elektrisch leitende Schicht tragenden Seiten der Substrate (1, 8) fest haftender Kleber ist.

8. Verfahren nach einem der Ansprüche 1 bis 6, **dadurch gekennzeichnet, dass** das mit Elektrolumineszenz-Pigmenten (6) versetzte, transparente Dielektrikum (4) ein Polymer ist, das nach dem Einbringen zwischen die beiden jeweils eine elektrisch leitende Schicht tragenden Substrate (1, 8) ausgehärtet wird um auf diese Weise die beiden Substrate (1, 8) fest und feuchtigkeitsdicht miteinander zu verbinden.

9. Verfahren nach einem der Ansprüche 1 bis 8, **dadurch gekennzeichnet, dass** das transparente Dielektrikum (4) drei Schichten, nämlich zwei Randschichten, die im fertigen Zustand der Elektrolumineszenz-Flachkondensatoranordnung unmittelbar an den elektrisch leitenden Schichten (2, 9) der beiden Substrate (1, 8) anliegen und keine Elektrolumineszenz-Pigmente sowie eine Zentralschicht umfaßt, die mit den Elektrolumineszenz-Pigmenten (6) versetzt ist.

10. Verfahren nach einem der vorhergehenden Ansprüche, **dadurch gekennzeichnet, dass** sowohl die beiden Substrate (1, 8) als auch ihre elektrisch leitenden Schichten (2, 9) jeweils aus dem gleichen Material bestehen.

11. Verfahren nach Anspruch 10, **dadurch gekennzeichnet, dass** die beiden Substrate (1, 8) aus der gleichen, eine elektrisch leitende Schicht (2, 9) tragenden Ausgangsmaterialbahn hergestellt werden.

12. Verfahren nach einem der vorhergehenden Ansprüche, **dadurch gekennzeichnet, dass** die elektrisch leitende Schicht auf das Substrat (1, 8) aufgesputtert wird.

13. Verfahren nach einem der Ansprüche 1 bis 11, **dadurch gekennzeichnet, dass** die elektrisch leitende Schicht (2, 9) auf das Substrat (1, 8) durch einen Druckvorgang aufgebracht wird.

14. Verfahren nach Anspruch 12 oder 13, **dadurch gekennzeichnet, dass** die jeweilige elektrisch leitende Schicht (2, 9) auf ihr Substrat (1, 8) ganzflächig aufgebracht wird.

15. Verfahren nach Anspruch 13, **dadurch gekennzeichnet, dass** die jeweilige elektrisch leitende Schicht auf ihr Substrat (1, 8) nur in ausgewählten Flächenbereichen aufgebracht wird.

16. Verfahren nach einem der vorhergehenden Ansprüche, **dadurch gekennzeichnet, dass** es als Endlosverfahren ausgebildet ist.

17. Verfahren nach einem der vorhergehenden Ansprüche, **dadurch gekennzeichnet, dass** die Substrate (1, 8) flexible Folien sind.

18. Verfahren nach Anspruch 17, **dadurch gekennzeichnet, dass** die Folien von Rollen abgezogen und nach der Fertigstellung in einzelne Elektrolumineszenz-Flachkondensatoranordnungen zerschnitten werden.

19. Verfahren nach einem der vorhergehenden Ansprüche, **dadurch gekennzeichnet, dass** eine der Folien (1, 8) auf ihrer der elektrisch leitenden Schicht (2, 9) gegenüberliegenden Flachseite mit einer Reflexionsschicht versehen wird.

20. Verfahren nach einem der vorhergehenden Ansprüche, **dadurch gekennzeichnet, dass** zumindest eine der Folien (1, 8) auf ihrer der elektrisch leitenden Schicht (2, 9) gegenüberliegenden Flachseite mit optisch wirksamen Elementen versehen wird.

21. Elektrolumineszenz-Flachkondensatoranordnung **dadurch gekennzeichnet, dass** sie mit Hilfe eines Verfahrens nach einem der vorhergehenden Ansprüche hergestellt ist.
